# FASCICULE DE BREVET EUROPEEN

(11) **EP 0 570 300 B1**
(45) Date de publication et mention de la délivrance du brevet: **19.07.1995**
(21) Numéro de dépôt: 93401247.7
(22) Date de dépôt: 14.05.1993
(51) Int. Cl.: E01F 15/00

(54) **Glissière de sécurité routière**
Leitplanken
Guardrail

(30) Priorité: 15.05.1992 FR 9205931
(43) Date de publication de la demande: 18.11.1993
(73) Titulaire: SCIERIE PIVETEAU société anonyme dite, F-85140 Les Essarts (FR)
(72) Inventeur: Piveteau, Pierre Marie, F-85140 Sainte Florence (FR); Piveteau, Jean, F-85140 Sainte Florence (FR)
(74) Mandataire: Dawidowicz, Armand

(56) Documents cités:
- EP-A- 0 343 091
- EP-A- 0 437 414
- EP-A- 0 442 830
- FR-A- 2 588 295
- FR-A- 2 650 010

## Description

La présente invention concerne une glissière de sécurité routière destinée à assurer la sécurité routière de véhicules automobiles sur des axes routiers et à éviter leur sortie de route ainsi qu'un procédé de montage de ladite glissière.

Les glissières de sécurité qui sont constituées de profilés métalliques assemblés par recouvrement partiel et boulonnage et supportés de place en place par des poteaux verticaux, le profilé présentant une rainure centrale dont les ailes sont prolongées par des nervures latérales servant de raidisseurs formant un relief du côté de la chaussée et ayant leur flanc extérieur replié en direction du poteau vertical sont connues. Un exemple de ce type de glissière est plus particulièrement décrit dans le brevet FR-2 641 804.

On connaît également des glissières de sécurité bois métal dans lesquelles les éléments métalliques servent de liaison aux éléments de la lisse en bois. Ces éléments métalliques peuvent être constitués soit par des éclisses logées dans des évidements ménagés aux extrémités des éléments de la lisse bois comme le décrivent par exemple les brevets FR-2 658 214 et EP-A-0 184 525, soit par des plaques métalliques qui sont disposées à la jonction de deux éléments de lisse adjacents et permettent la liaison lisse/poteau vertical conformément à ce qui est décrit notamment dans le brevet FR-2 650 010. Dans le cas de ce dispositif, il est nécessaire d'avoir des boulons dans un plan sensiblement vertical et de disposer en raison de la forme spécifique de la plaque d'un méplat dans la zone de fixation sur le poteau vertical. De ce fait, on ne met pas à profit toutes les caractéristiques d'élasticité du bois formant la lisse et on retrouve un inconvénient commun à tous les systèmes décrits ci-dessus, inconvénient qui réside dans le fait que la structure métallique est apparente.

EP-A-0.437.414 décrit une glissière pour axes de circulation à vitesse réduite constituée d'un élément élastiquement déformable alvéolaire disposé en applique sur une lisse métal. Cet élément alvéolaire absorbe ponctuellement de manière non significative l'onde de choc qui est transmise directement à la lisse métallique qui se rompra sous l'effet d'un choc violent du fait qu'elle bénéficie d'aucun élément de protection.

Le but de la présente invention est de proposer une glissière de sécurité qui, tout en présentant les avantages liés à l'utilisation d'une lisse à section circulaire, peut être installée sur des axes routiers où la vitesse autorisée est relativement élevée en raison de son architecture particulière qui lui confère une résistance au choc et une solidité exceptionnelles sans nuire à son aspect esthétique.

Un autre but de l'invention est de proposer un procédé de montage de la glissière qui soit simple, facile et rapide à mettre en oeuvre de manière à permettre le remplacement aisé d'un élément de lisse ou l'installation de glissières sur une distance importante en un minimum de temps.

La présente invention concerne à cet effet une glissière de sécurité routière constituée de profilés métalliques assemblés par recouvrement partiel et boulonnage et supportés de place en place par des poteaux verticaux, le profilé présentant une rainure centrale, caractérisée en ce que la rainure centrale du profilé est sensiblement identique au profil d'une lisse horizontale formée d'éléments de lisse en bois mis bout à bout, et venant en appui au fond de ladite rainure centrale et ladite rainure centrale est prolongée sur ses deux bords par un rebord servant notamment de raidisseur replié vers l'arrière dudit profilé.

Selon une autre caractéristique de l'invention, les éléments de lisse font saillie respectivement au-dessus et en dessous du profilé de manière à le masquer.

Selon une forme de réalisation préférée de l'invention, les profilés métalliques sont solidarisés aux poteaux verticaux par des moyens de fixation assurant un maintien de l'ensemble à une hauteur quelconque sur le poteau. Ces moyens de fixation sont notamment constitués par un collier de serrage solidarisé directement ou non aux profilés métalliques.

L'invention concerne également un procédé de montage d'une glissière de sécurité, caractérisé en ce qu'on dispose au sol les profilés métalliques en les superposant partiellement, en ce qu'on utilise la rainure centrale desdits profilés comme rail de guidage de la roue d'une machine à battre des pieux, en ce qu'on dispose un poteau vertical en regard de chaque zone de superposition des profilés, en ce qu'on fixe les profilés métalliques sur lesdits poteaux et en ce qu'on solidarise les éléments de la lisse bois à la lisse métallique.

D'autres caractéristiques et avantages de l'invention apparaîtront encore à lecture de la description qui suit et des dessins joints, lesquels description et dessins sont donnés surtout à titre d'exemples. Dans ces dessins :
La figure 1 représente une vue en perspective éclatée d'une glissière conforme à l'invention;
la figure 2 représente une vue en perspective éclatée d'un autre mode de réalisation de la glissière de sécurité conforme à l'invention;
la figure 3 représente dans une vue en perspective une variante dans laquelle la glissière de sécurité est double;
la figure 4 représente une vue de dessus de la glissière de la figure 3 ;
la figure 5 représente une vue de côté de la glissière conformément à l'invention.

Conformément aux figures 1, 2 et 5, la glissière de sécurité routière, objet de l'invention, est constituée de profilés métalliques 2 assemblés par recouvrement partiel et boulonnage et supportés de place en place de préférence au niveau de leur zone de recouvrement par des poteaux verticaux 8. Les profilés métalliques 2 présentent de manière en soi connue, une rainure centrale 2a dont les bords sont prolongés par un rebord 2b servant de raidisseur replié vers l'arrière du profilé en direction du poteau vertical 8. A ces profilés métalliques 2 est associé une lisse en bois 1 continue formée d'éléments de lisse mis bout à bout comme le montre la figure 1. Ces éléments de lisse peuvent affecter une forme quelconque mais ils présenteront de préfé-rence une section circulaire en raison des avantages inhérents à une telle configuration (moments de flexion et de torsion importants). De même, ces éléments de lisse, bien qu'ils puissent être en n'importe quel matériau seront de préférence en bois en raison des caractéristiques d'élasticité du bois qui renforcent l'intérêt de la configuration choisie. En effet, selon la caractéristique principale de l'invention, la rainure centrale 2a du profilé 2 est sensiblement identique au profil des éléments de lisse 1 comme le montre la figure 5 de telle sorte que les éléments de lisse sont couverts sur toute la longueur de leur face latérale arrière par les profilés métalliques et en fait, viennent en appui au fond de ladite rainure. Cette complémentarité des profils peut se traduire conformément à la figure 5 par un rayon de courbure identique du fond de la rainure centrale 2a et de l'élément de lisse 1 lorsqu'on travaille avec des lisses de section circulaire. Bien évidemment toute autre forme de lisse et donc de rainure centrale 2a peut être envisagée. Grâce à cette caractéristique, on obtient une glissière dont les caractéristiques de solidité et de résistance lui permettent d'être installée le long d'axes routiers pour lesquels la vitesse maximum autorisée est importante. De plus, malgré cette solidité importante de la glissière, on ne néglige pas l'aspect esthétique du produit car les éléments de lisse présentent une partie supérieure et inférieure faisant saillie respectivement au-dessus et en dessous des plans horizontaux XX' et YY' sensiblement tangents au flanc extérieur 2c des rebords 2b du profilé 2 de telle sorte que le profilé 2 est complètement masqué par la lisse horizontale 1.

Dans un mode de réalisation préféré de l'invention, les extrémités adjacentes des éléments de la lisse 1 de bois sont disposées en regard d'un poteau vertical 8 et sont munies d'au moins un alésage traversant 5 disposé de préférence dans le plan diamétral horizontal de la lisse 1. Afin que l'extrémité du boulon destiné à être introduit à l'intérieur de cet alésage 5 au cours du montage de la glissière ne constitue pas un élément d'accrochage ou de retenue en cas de choc, il est prévu une réservation (non représentée) parallèle à l'axe longitudinal de la lisse 1 et sur toute sa longueur. Cette réservation est très discrète et ne nuit absolument pas à l'esthétique de l'ensemble.

Pour permettre la fixation des profilés métalliques 2 et de la lisse 1 sur le poteau vertical 8, on utilise des moyens de fixation qui permettent la fixation de l'ensemble à n'importe quelle hauteur sur le poteau vertical 8. Pour permettre ce réglage en hauteur, on utilise donc de préférence un moyen de fixation constitué d'un collier de serrage 4 qui est, soit directement fixé aux profilés métalliques 2, soit monté solidaire d'un profilé métallique intermédiaire 3 lui-même solidarisé aux profilés 2 par boulonnage. Ces solutions constructives sont représentées dans les figures 1 et 2. Ainsi, dans la figure 1, le collier de serrage 4 est soudé à un profilé métallique 3 dont le profil en section transversale est identique à celui du profilé 2 et dont la longueur est sensiblement égale à la longueur de la zone de superposition des profilés métalliques 2. On obtient ainsi une solidité accrue de l'ensemble en raison de cette triple épaisseur de matière. Le profilé 3 et les profilés 2 sont solidarisés entre eux par boulonnage. C'est pourquoi, on note la présence de deux séries de trois alésages traversants aux extrémités des profilés 2 et deux lumières oblongues (10) de part et d'autre de la soudure du collier 4 sur le profilé 3. Dans la figure 2, il est représenté une autre forme de réalisation du collier de serrage 4. Celui-ci est directement monté sur les profilés 2 grâce à un boulon qui traverse un alésage traversant 11 du collier de serrage et une lumière oblongue des profilés 2.

Pour réaliser le montage de l'ensemble, on procède généralement de la manière suivante. On dispose au sol les profilés métalliques en les superposant partiellement au niveau de leur extrémité, on utilise la rainure centrale comme rail de guidage de la roue d'une machine à battre les pieux, on dispose un poteau vertical au niveau de chaque zone de superposition des profilés qui constitue un point de repère, on fixe les profilés métalliques sur lesdits poteaux, on solidarise les éléments de la lisse bois à la lisse métallique.

Dans ce montage, aucune prise de dimension n'est nécessaire, ce qui permet un montage aisé et rapide. L'invention décrite s'applique aux glissières de sécurité mais également à toute barrière destinée à délimiter le périmètre d'un lieu.

Dans l'exemple de la figure 1, les extrémités des profilés métalliques 2 sont équipées de deux séries de trois alésages traversants, chacune des séries étant disposée en regard d'un élément de lisse et l'alésage central 7 de ladite série est destiné à recevoir un boulon qui solidarise la lisse bois en traversant l'alésage 5, les profilés 2 par l'alésage 7 et le collier 4 par traversée de la lumière disposée sur le profilé 3. Les alésages 6 du profilé 2 disposés de part et d'autre de l'alésage 7 sont utilisés au choix pour solidariser les profilés entre eux. Bien évidemment tous ces moyens de fixation sont uniquement cités à titre d'exemple non limitatif.

La figure 3 représente une variante dans laquelle la glissière est double, c'est-à-dire, disposée de part et d'autre du poteau vertical 8. Dans ce cas, il est nécessaire de fixer le collier de serrage 4 conformément à la figure 4.

## Revendications

1. Glissière de sécurité routière constituée de profilés métalliques (2) assemblés par recouvrement partiel et boulonnage et supportés de place en place par des poteaux verticaux (8), le profilé (2) présentant une rainure centrale (2a),
caractérisée en ce que la rainure centrale (2a) du profilé est sensiblement identique au profil d'une lisse horizontale (1) formée d'éléments de lisse en bois mis bout à bout, et venant en appui au fond de ladite rainure centrale (2a) et ladite rainure centrale (2a) du profilé (2) est prolongée sur ses deux bords par un rebord (2b) servant notamment de raidisseur replié vers l'arrière dudit profilé (2).

2. Glissière selon la revendication 1,
caractérisée en ce que Tes éléments de lisse font saillie au-dessus et en dessous du profité (2) de manière à le masquer complètement.

3. Glissière selon l'une des revendications 1 et 2,
caractérisée en ce que les profilés métalliques (2) sont solidarisés aux poteaux verticaux (8) par des moyens de fixation assurant un maintien de l'ensemble à une hauteur quelconque sur le poteau (8).

4. Glissière selon la revendication 3,
caractérisée en ce que lesdits moyens de fixation des profilés (2) sur le poteau (8) sont constitués par un collier de serrage (4) solidaire d'un profilé (3) de profil en section transversale identique à celui d'un profité et de longueur sensiblement égale à la longueur de la zone de recouvrement des profilés métalliques (2), lesdits profilés étant solidarisés par boulonnage.

5. Glissière selon la revendication 3,
caractérisée en ce que lesdits moyens de fixation des profilés (2) sur le poteau (8) sont constitués par un collier de serrage (4) monté solidaire des profilés métalliques (2) par boulonnage.

6. Glissière selon l'une des revendications 1 à 5,
caractérisée en ce que les extrémités adjacentes des éléments de la lisse de bois (1) sont disposées en regard d'un poteau vertical (8) et sont munies d'au moins un alésage (5) traversant disposé de préférence dans le plan diamétral horizontal de la lisse (1).

7. Glissière selon l'une des revendications 1 à 5,
caractérisée en ce que les extrémités des profilés métalliques (2) sont équipées de deux séries d'au moins deux alésages (6) traversants, chacune des séries étant disposée en regard d'un élément de lisse, l'alésage central (7) recevant un bouton qui solidarise l'ensemble des éléments de la glissière.

8. Procédé de montage d'une glissière de sécurité conforme à la revendication 1,
caractérisée en ce qu'on dispose au sol les profilés métalliques (2) en les superposant partiellement, en ce qu'on utilise la rainure centrale (2a) desdits profilés (2) comme rail de guidage de la roue d une machine à battre les pieux, en ce qu'on dispose un poteau vertical (8) en regard de chaque zone de superposition des profilés (2), en ce qu'on fixe les profilés métalliques (2) sur lesdits poteaux (8) et en ce qu'on solidarise les éléments de la lisse de bois (1) à la lisse métallique.

## Claims

1. Road safety guardrail comprised of metal profiled sections (2) assembled by partial overlapping and bolt connections, and supported in places by vertical posts (8), the profiled section (2) having a central groove (2a), characterised in that the central groove (2a) of the profiled section is substantially identical to the profile of a horizontal rail (1) formed of wooden rail elements placed end to end, and being supported at the bottom of the said central groove (2a) and the said central groove (2a) of the profiled section (2) is extended on its two edges by an edge (2b) serving in particular as a stiffener folded towards the rear of the said profiled section (2).

2. Guardrail according to claim 1, characterised in that the rail elements project above and below the profiled section (2) in such a way as to mask it completely.

3. Guardrail according to either of claims 1 and 2, characterised in that the metal profiled sections (2) are firmly fixed to the vertical posts (8) by fixing means ensuring that the assembly is held at any height on the post (8).

4. Guardrail according to claim 3, characterised in that the said means for fixing the profiled sections (2) on the post (8) are comprised of a clamping collar (4) firmly fixed to a profiled section (3) with a profile in cross section identical to that of a profiled section and of a length substantially equal to the length of the overlapping region of the metal profiled sections (2), the said profiled sections being firmly fixed by bolt connections.

5. Guardrail according to claim 3, characterised in that the said means for fixing the profiled sections (2) on the post (8) are comprised of a clamping collar (4) mounted firmly fixed to the metal profiled sections (2) by bolt connections.

6. Guardrail according to any of claims 1 to 5, characterised in that the adjacent ends of the wooden rail elements (1) are disposed facing a vertical post (8) and are provided with at least one through bore (5) preferably disposed in the diametral horizontal plane of the rail (1).

7. Guardrail according to any of claims 1 to 5, characterised in that the ends of the metal profiled sections (2) are provided with two series of at least two through bores (6), each of the series being disposed facing a rail element, the central bore (7) receiving a bolt which firmly fixes all the elements of the guardrail.

8. Process for assembling a safety guardrail in accordance with claim 1, characterised in that the metal profiled sections (2) are disposed on the ground partially overlapping, in that the central groove (2a) of the said profiled sections (2) is used as a guide rail for the wheel of a post driving machine, in that a vertical post (8) is disposed facing each region where the profiled sections (2) overlap, in that the metal profiled sections (2) are fixed on the said posts (8) and in that the wooden rail elements (1) are firmly fixed to the metal rail.

## Patentansprüche

1. Leitplanke, bestehend aus Metallprofilen (2), die durch partielle Überdeckung und Verbolzung zusammengefügt und stellenweise durch vertikale Pfosten (8) gehaltert werden, wobei das Profil (2) eine mittige Auskehlung (2a) aufweist, **dadurch gekennzeichnet,** daß die mittige Auskehlung (2a) des Profils weitgehend mit dem Profil eines horizontalen Holms (1) identisch ist, der aus aneinander angesetzten Holmelementen aus Holz besteht und der auf dem Boden der genannten mittigen Auskehlung (2a) zur Auflage kommt, und daß die genannte mittige Auskehlung (2a) an ihren beiden Rändern durch eine Randleiste (2b) verlängert wird, die vor allem als zur Rückseite des Profils (2) umgebogene Aussteifung dient.

2. Leitplanke nach Anspruch 1 , **dadurch gekennzeichnet,** daß die Holmelemente über und unter dem Profil (2) vorstehen, so daß sie es vollständig abdecken.

3. Leitplanke nach einem der Ansprüche 1 und 2 , **dadurch gekennzeichnet,** daß die Metallprofile (2) an den vertikalen Pfosten (8) durch Befestigungsmittel angebracht sind, durch die das System in einer beliebigen Höhe an dem Pfosten (8) gehalten wird.

4. Leitplanke nach Anspruch 3 , **dadurch gekennzeichnet,** daß die genannten Befestigungsmittel zum Befestigen der Profile (2) am Pfosten (8) aus einer Klemmschelle (4) bestehen, die fest mit einem Profil (3) verbunden ist, dessen Querschnitt mit dem eines Profils identisch ist und dessen Länge in etwa der Länge der Überlagerungszone der Metallprofile (2) entspricht, wobei die genannten Profile durch Verbolzung miteinander verbunden werden.

5. Leitplanke nach Anspruch 3 , **dadurch gekennzeichnet,** daß die genannten Befestigungsmittel zum Befestigen der Profile (2) am Pfosten (8) aus einer Klemmschelle (4) bestehen, die durch Verbolzung fest mit den Metallprofilen (2) verbunden montiert ist.

6. Leitplanke nach einem der Ansprüche 1 bis 5 , **dadurch gekennzeichnet,** daß die benachbarten Enden der Elemente des Holzholms (1) gegenüber einem vertikalen Pfosten (8) angeordnet und mit mindestens einer durchgehenden Bohrung (5) versehen sind, die sich vorzugsweise in der diametralen Horizontalebene des Holms (1) befindet.

7. Leitplanke nach einem der Ansprüche 1 bis 5 , **dadurch gekennzeichnet,** daß die Enden der Metallprofile (2) mit zwei Reihen von mindestens zwei durchgehenden Bohrungen (6) versehen sind, wobei jede der Reihen gegenüber einem Holmelement angeordnet ist und die mittlere Bohrung (7) einen Bolzen aufnimmt, der das System der Leitplankenelemente fest verbindet.

8. Verfahren zur Montage einer Leitplanke nach Anspruch 1, **dadurch gekennzeichnet**, daß die Metallprofile (2) in partieller Überlagerung auf dem Boden angeordnet werden, daß die mittige Auskehlung (2a) der genannten Profile (2) als Führungsschiene für das Rad einer Pfahlramme verwendet wird, daß ein vertikaler Pfosten (8) gegenüber jeder Überlagerungszone der Profile (2) angeordnet wird, daß die Metallprofile (2) an den genannten Pfosten (8) befestigt werden und daß die Elemente des Holzholms (1) fest mit dem Metallholm verbunden werden.
